# EUROPÄISCHE PATENTSCHRIFT

(11) **EP 1 559 888 B1**
(45) Veröffentlichungstag und Bekanntmachung des Hinweises auf die Patenterteilung: **09.04.2008**
(21) Anmeldenummer: 05001805.0
(22) Anmeldetag: 28.01.2005
(51) Int. Cl.: F02D 35/02, F02D 41/14

(54) **Verfahren und Vorrichtung zur Bestimmung mindestens einer Verbrennungsgrösse eines Verbrennungsvorgangs**
Method and device for determining at least a combustion parameter during a combustion process
Méthode et dispositif pour déterminer au moins un paramètre de combustion pendant le processus de combustion

(30) Priorität: 28.01.2004 DE 102004004162
(43) Veröffentlichungstag der Anmeldung: 03.08.2005
(73) Patentinhaber: STIEBEL ELTRON GmbH & Co. KG, 37601 Holzminden (DE)
(72) Erfinder: Herrs, Martin, 37671 Höxter (DE); Nolte, Hubert, 37671 Höxter (DE)

(56) Entgegenhaltungen:
- EP-A- 1 420 155
- DE-A1- 10 324 577
- DE-C1- 10 236 979
- DE-C1- 19 614 388
- DE-C1- 19 917 708

## Beschreibung

Die Erfindung bezieht sich auf ein Verfahren zur Bestimmung mindestens einer Verbrennungsgröße eines Verbrennungsvorgangs im Brennraum eines Verbrennungsmotors bei dynamischem Motorbetrieb, bei dem ein während des Verbrennungsvorgangs im Brennraum infolge einer Prüfspannung erzeugtes lonisationssignal ausgewertet wird. Sie bezieht sich weiter auf eine Vorrichtung zur Durchführung des Verfahrens.

Mittels eines beispielsweise aus der DE 196 14 388 C1 bekannten Verfahrens zur Regelung des Verbrennungsvorgangs eines Luft-Kraftstoff-Gemisches in einem Verbrennungsmotor, insbesondere in einem Ottomotor, anhand eines während einer Verbrennungsphase oder eines Verbrennungsvorgangs erfassten lonisationssignals sind Aussagen über charakteristische Verbrennungsgrößen möglich. Hierzu gehören insbesondere das Verhältnis von Luft zu Brenn- oder Kraftstoff A/F bzw. die Luftzahl λ, das Motorklopfen und die so genannte Abgasrezirkulationsrate AGR. Bei dieser wird durch eine Überschneidung der Ein- und Auslassventile des Verbrennungsmotors eine interne oder mittels eines Ventils eine externe Abgasrezirkulation realisiert.

Bei diesem Verfahren wird während des Verbrennungsvorgangs zeitlich versetzt zu dem die Verbrennung einleitenden Zündimpuls eine elektrische Prüfspannung in Form eines Spannungsimpulses an die Zündkerze des jeweiligen Brennraumes des Verbrennungsmotors gelegt. Während der Dauer des Prüfimpulses wird dessen Beeinflussung durch das jeweilige Luft-Kraftstoff-Gemisch des entsprechenden Verbrennungsraumes als elektrische Messgröße erfasst und ein daraus abgeleitetes Ionisationssignal ausgewertet. Der Verlauf des Ionisationssignals in Abhängigkeit von der Zeit oder dem Kurbelwinkel kann mathematisch, beispielsweise durch Ermittlung des Kurvenintegrals, des Maximums oder bestimmter Kurvenanstiege, ausgewertet werden.

Erkanntermaßen wirken sich jedoch auf das Ionisationssignal auch andere betriebsbedingte Parameter oder so genannte Querempfindlichkeiten des Motorbetriebs aus, insbesondere die jeweilige Drehzahl und der jeweilige Zündwinkel sowie dynamische Geometrieänderungen. Beispielsweise sinkt das Integral der lonisationsspannung und damit des Ionisationssignals auch bei gleichem Luft-Brennstoff-Gemisch und damit gleich bleibender Luftzahl der Verbrennung mit zunehmender Drehzahl und steigt bei größer werdendem Zündwinkel.

Der Erfindung liegt daher die Aufgabe zugrunde, ein Verfahren der eingangs genannten Art anzugeben, bei dem bei der Bestimmung zumindest einer Verbrennungsgröße eines Verbrennungsvorgangs im Brennraum eines Verbrennungsmotors auch Querempfindlichkeiten infolge sich verändernder Betriebszustände, insbesondere infolge des dynamischen Motorbetriebs entstehende Geometrieeinflüsse, berücksichtigt werden. Des Weiteren soll eine zur Durchführung des Verfahrens besonders geeignete Vorrichtung angegeben werden.

Bezüglich des Verfahrens wird diese Aufgabe erfindungsgemäß gelöst durch die Merkmale des Anspruchs 1. Dazu wird ein Ionisationssignal, das aus einer während des Verbrennungsvorgangs im Brennraum durchgeführten lonisationsmessung erzeugt oder abgeleitet wird, mittels eines die dynamische Änderung der Brennraumgeometrie berücksichtigenden Werteverlaufes korrigiert.

Vorteilhafte Weiterbildungen des Verfahrens sind Gegenstand der auf den Anspruch 1 rückbezogenen Unteransprüche. So ist der Werteverlauf zweckmäßigerweise die inverse Funktion eines in Abhängigkeit vom Kurbelwinkel für unterschiedliche Flächenelemente des Brennraums bestimmten Gesamtleitwertes des sich über die Zeit im Brennraum verteilenden oder ausbreitenden ionisierten Brenngases bei als konstant angenommenem spezifischem Leitwert der Verbrennungsgase.

Die Erfindung geht dabei von der Überlegung aus, dass die Ionisationsmessung auch bei gleich bleibendem Luft-Brennstoff-Verhältnis und damit auch bei gleich bleibender Luftzahl durch die betriebsbedingte dynamische Änderung der Brennraumgeometrie beeinflusst wird. So ist erkanntermaßen der messbare lonisationsstrom von der beispielsweise durch die Mittelelektrode der Zündkerze des Brennraums gebildeten Anode zur durch die Massefläche des Brennraums gebildeten Kathode nicht nur vom Leitwert der ionisierten Brenngase abhängig. Vielmehr besteht auch eine Abhängigkeit vom Abstand der einzelnen Flächensegmente oder -elemente zwischen der Anode und der Kathode sowie von der Größe dieser Flächen. Zur die Massefläche des Brennraums bildenden Kathode gehört bei einem Verbrennungsmotor auch der Kolben, dessen Abstand zur Anode sich während des Motorbetriebs zyklisch verändert. Die Kolbenbewegung beeinflusst weiterhin die Größe der als Kathode zur Verfügung stehenden Zylinderwand.

Die als Kathode zur Verfügung stehende Massefläche des Brennraums lässt sich dabei unterteilen in ortsfeste und ortsveränderliche Flächenelemente. Ortsfeste und hinsichtlich deren Größe unveränderliche Flächenelemente sind die durch die Mittelelektrode der Zündkerze gebildete Anode und der Zylinderdeckel des Brennraums. Die ortsveränderlichen Flächenelemente lassen sich wiederum unterteilen in hinsichtlich deren Größe unveränderliche Flächenelemente, wie der Kolbenboden, und in Flächenelemente mit veränderlicher Größe, wie die Zylinderwand.

Durch Ermittlung des funktionalen Zusammenhangs des Leitwertes des ionisierten Brenngases im Brennraum in Zeitabhängigkeit vom sich ändernden Kurbelwinkel - bezogen auf die einzelnen Flächenelemente - lässt sich der mit der dynamischen Änderung der Brennraumgeometrie verändernde Gesamtleitwert als Funktion des Kurbelwinkels bestimmen. Diese brennraumspezifische Funktion spiegelt somit für diesen speziellen Brennraum dessen charakteristische dynamische Geometrieänderung wider. Durch Invertieren dieser vorzugsweise normierten Funktion ist dann ein Werteverlauf mit dem jeweiligen Kurbelwinkel zugeordneten Korrekturwerten gegeben. Wird nun dieser Werteverlauf mit dem spezifischen Leitwert des ionisierten Brenngases im Brennraum gewichtet, insbesondere multipliziert oder verrechnet, so wird der Einfluss der dynamischen Geometrieänderungen des Brennraums im Motorbetrieb auf das aktuell gemessene Ionisationssignal eliminiert oder zumindest erheblich reduziert.

Bezüglich der Vorrichtung wird die genannte Aufgabe erfindunggemäß gelöst durch die Merkmale des Anspruchs 8. Zweckmäßige Ausgestaltungen sind Gegenstand der hierauf rückbezogenen Unteransprüche.

Der den funktionalen oder invers funktionalen Zusammenhang zwischen Leitwert und Kurbelwinkel und damit die Brennraumgeometrie berücksichtigende Werteverlauf wird zweckmäßigerweise nach Art einer Korrekturfunktionsmatrix in einem vorzugsweise mehrschichtigen Register hinterlegt. Dabei spiegelt jeder Werteverlauf dieser Matrix eine spezifische Brennraumgeometrie wider. Ein anhand des während einer Ionisationsmessung gleichzeitig erfassten Kurbelwinkels aus dem Register abgerufenes oder ausgelesenes Korrektorsignal in Form des brennraumspezifischen Werteverlaufs wird mit dem bei der Ionisationsmessung generierten Ionisationssignal verrechnet. Das somit hinsichtlich der Einflüsse der Änderung der Brennraumgeometrie korrigierte Ionisationssignal wird zur Auswertung der gewünschten Verbrennungsgrößen herangezogen.
Die mit der Erfindung erzielten Vorteile bestehen insbesondere darin, dass durch eine Korrektur des während einer Ionisationsmessung im Brennraum eines Verbrennungsmotors ermittelten Ionisationssignals mit einer die dynamische Änderung der Brennraumgeometrie berücksichtigenden Werteverlauf einer brennraumspezifischen Korrekturfunktion unerwünschte Querempfindlichkeiten bei der Bestimmung von charakteristischen Verbrennungsgrößen zumindest erheblich reduziert werden. Dadurch ist insgesamt eine die aktuellen Gegebenheiten zuverlässig angebende Regel- oder Steuergröße bereitgestellt, die ihrerseits für die Generierung zuverlässiger Stellgrößen einer Verbrennungsregelung herangezogen werden kann.

Nachfolgend wird ein Ausführungsbeispiel der Erfindung anhand der Zeichnung näher erläutert. Darin zeigen:
- Fig. 1: ein Schaltbild zur Erzeugung und Auswertung eines lonisationssignals in schematischer Darstellung,
- Fig. 2: einen Verlauf des Ionisationssignals infolge eines Prüf- oder Spannungsimpulses während eines den Arbeitstakt eines Verbrennungsmotors charakterisierenden Verbrennungsvorgangs in einem Spannungs-Zeit-Diagramm,
- Fig. 3a,3b: schematisch unterschiedliche Brennraumgeometrieen eines Kolbenzylinders am oberen bzw. unteren Totpunkt,
- Fig. 4a,4b: in einem Leitwert-Winkel-Diagramm Funktionsverläufe des flächenspezifischer Leitwerte bzw. ein zum normierten Gesamtverlauf inverser Funktionsverlauf, und
- Fig. 5: schematisch ein Signalflußverlauf mit Funktionsbausteinen zur Bestimmung aktueller Verbrennungsregelgrößen anhand eines korrigierten Ionisationssignals.

Einander entsprechende Teile sind in allen Figuren mit den gleichen Bezugszeichen versehen.

Gemäß Fig. 1 weist ein Verbrennungsmotor 1 mindestens einen nachfolgend als Brennraum 2 bezeichneten Zylinder mit darin beweglichem Kolben 3 und mit einer Zündkerze 4 auf. Eine Zündspuleneinheit 5 mit einer Primärwicklung 5a und einer Sekundärwicklung 5b wird primärseitig von einem Unterbrecherkontakt 6 geschaltet. Während einer nachfolgend als Verbrennungsvorgang bezeichneten Verbrennungsphase wird an der Zündkerze 4 zunächst von der Zündspuleneinheit 5 ein Zündimpuls Z und diesem gegenüber zeitverzögert von einem Impulsgenerator 7 ein Prüf- oder Spannungsimpuls P erzeugt.

Fig. 2 zeigt in einem Spannungs-Zeit-Diagramm den Zündimpuls Z und den zeitlich diesem nachfolgenden, vorzugsweise rechteckförmigen, strichliniert dargestellte elektrische Prüfspannung P. Diese kann eine impulsartige Spannung in Form eines Spannungsimpulses oder ein zeitlich vergleichsweise lange andauerndes Spannungssignal. Während die Zündspannung des Zündimpulses Z zum Zeitpunkt t₀ etwa 15kV beträgt, liegt die Amplitude U₀ der rechteckförmigen Prüfspannung P zwischen 100V und 1000V. Diese Spannung oder Spannungsamplitude U₀ wird mittels des Impulsgenerators 7 vor einem Messwiderstand Rₘ während einer Impulsdauer t₂-t₁ = Δt auf einem konstanten Wert von vorzugsweise U₀ = 600 V gehalten.

Der dem Impulsgenerator 7 nachgeschaltete Messwiderstand Rₘ ist über eine Messleitung 8 an eine Kontaktstelle 9 mit einer zur Zündkerze 4 führenden Zündleitung 10 geführt. Infolge der während der Verbrennung der Brenngase im Brennraum 2 auftretenden Ionisation fließt über den Messwiderstand Rₘ ein lonisationsstrom Iₘ, der nach dem Ohm'schen Gesetz Uₘ = Rₘ. Im zu einem entsprechenden Spannungsabfall am Messwiderstand Rₘ führt. Die in Stromflussrichtung hinter dem Messwiderstand Rₘ abgreifbare Messspannung Uₘ, deren in Fig. 2 gezeigter Verlauf nachfolgend als lonisationssignal Iₛ bezeichnet wird, ist proportional zum Ionisationsstrom Im. Der sich abhängig von der jeweiligen Zusammensetzung des Luft-Brennstoff-Gemisches A/F im Brennraum 2 über die Dauer der Prüfspannung oder des Prüfspannungsimpulses P im Zeitintervall Δt ergebende zeitabhängige Verlauf der Messspannung Uₘ wird über den Messwiderstand Rₘ in einer Auswerteschaltung 11 erfasst. Gleichzeitig ist die zwischen dem Impulsgenerator 7 und dem Messwiderstand Rₘ abgegriffene rechteckförmige Prüfspannungs P ebenfalls an die Auswerteschaltung 11 geführt.

Zur Erfassung des Zündzeitpunkts t₀ ist der Impulsgenerator 7 über eine Signalleitung 12 an den Unterbrecherkontakt 6 oder an die Zündspuleneinheit 5 geführt. Zur Entkopplung der Sekundärwicklung 5b der Zündspuleneinheit 5 vom Spannungsimpuls P sind in die die Sekundärwicklung 5b mit der Zündkerze 4 verbindende Zündleitung 10 im Ausführungsbeispiel zwei spannungsabhängige Widerstände Rₛ geschaltet. Dadurch ist gewährleistet, dass einerseits der Zündimpuls Z an die Zündkerze 4 und andererseits der Prüfimpuls bzw. die Prüfspannung P zeitlich nach dem Zündimpuls Z zur Zündkerze 4 gelangt. Die Auswerteschaltung 11 erhält zudem einen elektrischen Sollwert S_{L}. Dieser entspricht einem für den Motorbetrieb gewünschten Lambda-Sollwert mit λ = 0,8 bis λ = 1,3, beispielsweise λ = 1.

Die Spannungshöhe oder -amplitude U₀ der Prüfspannung P ist an den strichliniert angedeuteten elektrischen Widerstand R_{I} der innerhalb des Brennraums 2 gebildeten Ionisationsstrecke angepasst. Dabei ist die Spannungsamplitude U₀ der Prüfspannung P derart gewählt, dass in allen Motor- oder Betriebszuständen eine Messung des Ionisationsstroms Iₘ bzw. der Ionisationsspannung Uₘ und damit des Ionisationssignals Iₛ im linearen Bereich des sich aus der Strom-Spannungs-Abhängigkeit ergebenden Funktionsverlaufs erfolgt.

Der sich durch diese Ionisationsmessung ergebende zeitliche Verlauf des lonisationssignals Iₛ ist in Fig. 2 für einen Lambda-Wert von λ ≅ 1 gezeigt. Der zugehörige Ionisationsstrom Iₘ ergibt sich dann gemäß der Beziehung Iₘ = Uₘ · L, wobei L der dem reziproken elektrischen Widerstand R, entsprechende Leitwert L = R₁⁻¹ des ionisierten Brenngases ist.

Bei einer aktuellen Ionisationsmessung während des Zeitintervalls At ergibt sich dieser funktionale Zusammenhang aus dem von der Auswerteschaltung 11 erfassten zeitlichen Verlauf des am Messwiderstand Rₘ bewirkten Spannungsabfall infolge des über die Ionisationsstrecke fließenden Ionisationsstroms Iₘ. Die Ionisationsstrecke ist dabei durch die Reihenschaltung aus dem Messwiderstand Rₘ und der Zündkerze 4 sowie dem elektrischen Widerstand R_{I} des im Brennraum 2 ionisierten Brennstoffs gebildet. An diese Ionisationsstrecke ist die Prüfspannung P gelegt.

Die Auswerteschaltung 11 vergleicht den jeweiligen Ist-Wert des lonisationsssignals Iₛ mit dem voreingestellten elektrischen Sollwert S_{L} und berechnet für den folgenden Zündvorgang eine Anzahl von Stellgrößen S_{1...n}. Beispielsweise wird eine Stellgröße S₁ für eine die Zufuhr von Luft A in den Brennraum 2 einstellende Drosselklappe 13, eine Stellgröße S₂ für ein die Zufuhr von Brennstoff F in den Brennraum 2 einstellendes Einspritzsystem 14 und/oder eine weitere Stellgröße S₃ ermittelt, die über eine Signalleitung 15 zur Verstellung des Zündzeitpunkts an den Unterbrecherkontakt 6 geführt ist. Mittels eines Zündverteilers 16 werden die Zündimpulse Z und die Prüfspannung P zeitlich nacheinander an weitere vorhandene Brennräume 2 des Verbrennungsmotors 1 gelegt.

Um bei der Auswertung des Ionisationssignals Iₛ die dessen Verlauf beeinflussende dynamische Änderung der Brennraumgeometrie zu berücksichtigen, erfolgt eine Korrektur des aktuell erfassten lonsisationssignals Iₛ. Hierzu wird zunächst ein für den vorliegenden Brennraum 2 charakteristischer Werteverlauf ermittelt. Dieser charakterisiert oder beschreibt die für diesen Brennraum 2 spezifische Brennraumgeometrie und deren dynamische Änderung während des Motorbetriebs. Hierzu werden die erkanntermaßen bestehenden physikalischen Abhängigkeiten zur Auswertung der Luftzahl λ einer Verbrennung mittels der vorbeschriebenen Ionisationsmessung genutzt.

So ergibt sich aus dem Mischungsverhältnis von Verbrennungsluft A zu Kraft- oder Brennstoff F und somit aus dem Luft-Brennstoff Verhältnis A/F die Luftzahl λ der Verbrennung. Aus dieser wiederum ergibt sich die zugehörige Verbrennungstemperatur, deren Proportionalität zur Ionisation des Gemischen A/F durch die Richardson-Gleichung mathematisch beschreibbar ist. Die Ionisation wiederum bestimmt den Leitwert L = R_{I}⁻¹ des Verbrennungsplasmas. Dieser Leitwert L lässt sich aus über die aktuelle Messspannung Uₘ aus dem Ionisationsstrom Iₘ und damit aus dem lonisationssignal Iₛ nach der oben genannten Beziehung mathematischen bestimmten. Somit ist durch die Ionisationsmessung jeder der vorgenannten Verbrennungsgrößen, insbesondere auch die Luftzahl λ, bestimmbar. Diese wiederum repräsentiert in Richtung zu niedrigeren Lambda-Werten ein überstöchiometrisches und in Richtung zu größeren Lambda-Werten ein unterstöchiometrisches Gemischverhältnis, je nach Abweichung vom Wert λ = 1.

Einfluss hierauf hat jedoch auch die geometrische Anordnung der Elektroden für die Erzeugung des Zündimpulses Z im Brennraum 2. Bei deren Spannungsbeaufschlagung mit der Prüfspannung P und die zeitfolgerichtige Messung des lonisationsationsstroms Im kann der Leitwert L des Plasmas und damit die Ionisation quantifiziert werden. Zur Berücksichtung dieser geometrischen Anordnung der Elektroden und deren dynamische Änderung infolge der sich betriebsbedingt ändernden Brennraumgeometrie wird zur Bestimmung des Leitwertes L der ionisierten Verbrennungswolke im Brennraum 2 zusätzlich zur Messung des lonisationsstroms Iₘ aus der Messung des Spannungsverlaufs der über den Messwiderstand Rₘ erfassten Messspannung U_{M} auch die Geometrie des Brennraums 2 zu jedem Zeitpunkt innerhalb des Zeitintervalls Δt = t₂ - t₁ einbezogen.

Mit Bezug auf die Fig. 3a und 3b kann hierzu als Anode beim Verbrennungsmotor 1 die Mittelelektrode Z_{A} der Zündkerze 4 verwendet werden. Als Kathode ist dann die gesamte Massefläche des Brennraums 2 anzusehen. Hierzu gehört auch der Kolben 3, dessen Abstand zur Anode Z_{A} sich zyklisch verändert. Dabei beeinflusst die Kolbenbewegung die Größe der als Kathode zur Verfügung stehenden Zylinder- oder Brennraumwand des Brennraums 2. Diese betriebsbedingte Änderung der Brennraumgeometrie und die sich daraus ergebenden Unterschiede für die Ionisationsmessung sind in den Fig. 3a und 3b verdeutlicht durch den oberen Totpunkt bzw. den unteren Totpunkt des Kolbens 3 innerhalb des Zylinders oder Brennraums 2.

Unter Berücksichtigung der Annahme, dass sich die ionisierten Gase im Brennraum 2 nach erfolgter Zündung gleichmäßig verteilen, ist der Stromfluss von der Anode Z_{A} zur durch die gesamte Massefläche des Brennraums 2 gebildeten Kathode sowohl vom Leitwert L der ionisierten Gase als auch vom Abstand der einzelnen von der Anode Z_{A} und der Kathode gebildeten Flächensegmente oder - elemente sowie von derer Größe dieser Flächenelemente abhängig. Zur Berechnung des Gesamtstromflusses können die Stromflüsse zu den einzelnen Flächenelementen überlagert werden. Diese wiederum können in ortsfeste und ortsveränderliche unterteilt werden. So sind die Anode Z_{A} und der Zylinderdeckel Z_{D} ortsfeste und sich im dynamischen Motorbetrieb in deren Größe nicht verändernde Flächenelemente. Demgegenüber ist der Kolbenboden Z_{B} ein ortsveränderliches Flächenelement, das sich jedoch in dessen Größe nicht verändert. Demgegenüber bilden die Zylinderwände Z_{w} sowohl ortsveränderliche als auch in deren Größe veränderliche Flächenelemente.

Die Fig. 4a zeigt die Abhängigkeit der Leitwerte L dieser einzelnen Flächenelemente F_{z}, mit Z = Z_{B}, Z_{D} oder Z_{w}, vom Kurbelwinkel K_{w} der den Kolben 3 innerhalb des Zylinders oder Brennraums 2 zwischen dem oberen und dem unteren Totpunkt bewegenden Pleuel 17, wie in den Figuren 3a und 3b angedeutet. In der unteren Hälfte des Diagramms nach Fig. 4a dargestellt ist der Verlauf des Leitwertes L(Z_{D}) des Zylinderdeckel-Flächenelements Z_{D} vom Kurbelwinkel K_{w}. Dieser Verlauf ist konstant und spiegelt die Ortsfestigkeit sowie das in deren Größe unveränderte Zylinderdeckel-Flächenelement Z_{D} wider. Eine erhebliche periodische Abhängigkeit des Leitwertes L(Z_{B}) des durch den Kolbenboden repräsentierten, sowohl ortsveränderlichen als auch in der Größe veränderlichen Flächenelementes Z_{B} vom Kurbelwinkel K_{w} zeigt der mittlere Kurvenverlauf in der unteren Diagrammhälfte 4a. Demgegenüber ist die Abhängigkeit des Leitwertes L(Z_{w}) des die Zylinderwand repräsentierenden ortsveränderlichen, aber in dessen Größe nicht veränderlichen Flächenelementes Z_{w} vom Kurbelwellenwinkel K_{w} vergleichsweise gering. Dabei ist ein periodisch mit dem Kolbenwinkel K_{w} zu- und abnehmender Zylinderwand-Leitwert L(Z_{W}) erkennbar, während der Leitwert L(Z_{B}) des Kolbenboden-Flächenelementes Z_{B} periodisch mit zunehmendem Kolbenwinkel K_{w} zunächst abnimmt, um dann ab einem bestimmten Kolbenwinkel K_{w} wieder zuzunehmen.

Durch Summation dieser Kurvenverläufe ergibt sich der in der oberen Hälfte des Diagramms nach Fig. 4a dargestellte Gesamtleitwert L_{G} in Abhängigkeit vom Kurbelwinkel K_{w}. Der als Summe der Einzelleitwerte L(F_{z}) dargestellte und bei der Ionisationsmessung erfasste Gesamtleitwert L_{G} = L(K_{W}) · L_{spez} - mit dem spezifischen Leitwert L_{spez} des ionisierten Brenngases - weist eine Abhängigkeit F(K_{W}) vom Kurbelwellenwinkel K_{w} auf und bildet somit nicht ausschließlich den von der Luftzahl λ abhängigen spezifischen Leitwert L_{spez} der Verbrennungsgase ab.

Diese Abhängigkeit L(K_{w}) des Gesamtleitwertes L_{G} vom Kurbelwellenwinkel K_{w}, und damit der sich zeitabhängig mit der dynamischen Änderung der Brennraumgeometrie verändernde Gesamtleitwert L_{G}, ist in Fig. 4b auf den Wert λ = 1 normiert. Der zu diesem Funktionsverlauf des Gesamtleitwertes L_{G} inverse Funktionsverlauf bildet den zum für den spezifischen Brennraum 2 erfassten Werteverlauf L_{G} inversen Werteverlauf L'_{G}. Dieser wird zur Korrektur des aktuell erfassten Ionisationssignals Iₛ herangezogen, um den Einfluss der dynamischen Änderung der Brennraumgeometrie zu reduzieren oder vollständig zu eliminieren. Der Werteverlauf L_{G} und/oder der hierzu inverse Werteverlauf L'_{G} wird in einem Korrekturregister K_{R} der Auswerteschaltung 11 hinterlegt, wie in Fig. 5 dargestellt.

Das Korrekturregister K_{R} der Auswerteschaltung 11 gemäß Fig. 5 enthält nach Art einer Funktionsmatrix eine Vielzahl von brennraumspezifischen Werteverläufen L_{Gn'} L'_{Gn'}. Diese charakterisieren die unterschiedlichen Brennraumgeometrien F_{z} der verschiedenen Brennräume 2. Die Bestimmung der oder jeder Verbrennungsgröße des in den einzelnen Brennräumen 2 stattfindenden Verbrennungsvorgangs erfolgt dann nah dem in Fig. 5 dargestellten Signalfluss.

Durch Anlegen der Prüfspannung P an die Zündkerze 4 fließt nach erfolgter Zündung, d.h. zeitlich versetzt zum Zündimpuls Z der das lonisationssignal Iₛ charakterisierende Ionisationsstrom Iₘ zwischen der Anode Z_{A} und der anhand der Fig. 3a und 3b beschriebenen Brennraummasse. In einem Funktionsbaustein IO wird das zum Ionisationsstrom Iₘ proportionale elektrische lonisationssignal Iₛ generiert. Parallel hierzu wird der Kurbelwinkel K_{w} erfasst und davon abhängig ein im Korrekturregister K_{R} als Korrekturfunktion hinterlegter Werteverlauf L'_{Gn} zur Berücksichtigung der dynamischen Änderung der Brennraumgeometrie abgerufen.

In einem Funktions- oder Verrechnungsbaustein VG wird das aktuelle lonisationssignal Iₛ zeit- oder winkelsynchronen mit dem Korrektursignal oder Werteverlauf L'_{Gn} verrechnet und somit das aktuelle lonisationssignal Iₛ korrigiert. Im Verrechnungsbaustein VG erfolgt die Berechnung des korrigierten Ionisationssignals I'ₛ gemäß der Beziehung I'ₛ = Iₛ · L'_{Gn'} wobei n = 1,....,m und m die Anzahl der Brennräume 2 des Verbrennungsmotors 1 ist.

Das bezüglich der Einflüsse der Veränderung der Brennraumgeometrie korrigierte lonisationssignal I'ₛ wird anschließend im Hinblick auf die gewünschten Verbrennungsgrößen in einem Funktions- oder Auswertebaustein AW ausgewertet. Dieser liefert die für die Verbrennungsregelung erforderlichen Stellgrößen Sₙ.

### Bezugszeichenliste

- 1: Verbrennungsmotor
- 2: Brennraum/Zylinder
- 3: Kolben
- 4: Zündkerze
- 5: Zündspuleneinheit
- 5a: Primärwicklung
- 5b: Sekundärwicklung
- 6: Unterbrecherkontakt
- 7: Impulsgenerator
- 8: Messleitung
- 9: Kontaktstelle
- 10: Zündleitung
- 11: Auswerteschaltung
- 12: Signalleitung
- 13: Drosselklappe
- 14: Einspritzsystem
- 15: Signalleitung
- 16: Zündverteiler
- 17: Pleuel
- AW: Auswertebaustein
- IO: Funktionsbaustein
- Iₛ: Ionisationssignal
- K_{R}: Korrekturregister
- K_{w}: Kurbelwinkel
- L: Leitwert
- L_{G}: Gesamtleitwert / Werteverlauf
- L'_{G}: inverser Werteverlauf
- P: Prüfspannung / Spannungsimpuls
- Sₙ: Stellgröße
- VG: Verrechnungsbaustein
- Z: Zündimpuls
- Z_{A}: Anode/Mittelelektrode
- Z_{B}: Kolbenboden
- Z_{D}: Zylinderdeckel
- Z_{w}: Zylinderwand
- t₀: Zeitpunkt des max. Zündimpulses/Zündzeitpunkt
- U₀: Amplitude der Prüfspannung P
- Rₘ: Messwiderstand
- Δt: Impulsdauer
- Iₘ: Ionisationsstrom
- Rₛ: spannungsabhängiger Widerstand
- S_{L}: elektrischer Sollwert
- R,: elektrischer Widerstand der innerhalb des Brennraums 2
- Uₘ: Ionisationsspannung
- A: Luft / Verbrennungsluft
- F: Brennstoff
- F_{z}: Flächenelemente mit Z = Z_{B}, Z_{D} oder Z_{w} / Brennraumgeometrien
- I'ₛ: korrigiertes Ionisationssignal

## Patentansprüche

1. Verfahren zur Bestimmung mindestens einer Verbrennungsgröße (λ) eines Verbrennungsvorgangs im Brennraum (2) eines Verbrennungsmotors (1) bei dynamischem Motorbetrieb, bei dem ein während des Verbrennungsvorgangs im Brennraum (2) infolge einer Prüfspannung (P) erzeugtes lonisationssignal (I_{S}) ausgewertet wird,
**dadurch gekennzeichnet,**
**dass** das lonisationssignal (I_{S}) mittels eines die dynamische Änderung der Brennraumgeometrie (F_{Z}) berücksichtigenden Werteverlaufs (L_{G}, L'_{G}) korrigiert wird.

2. Verfahren nach Anspruch 1, **dadurch gekennzeichnet,**
**dass** als Werteverlauf (L'_{G}) der inverse Verlauf (L'_{G}) eines zeit- oder winkelabhängigen Leitwertes (L_{G}) eines im Brennraum (2) ionisierten Brenngases (A, F) bestimmt wird.

3. Verfahren nach Anspruch 2, **dadurch gekennzeichnet,**
**dass** zur Bestimmung des Werteverlaufs (L'_{G}) der Gesamtleitwert (L_{G}(K_{W})) in Abhängigkeit vom Kurbelwinkel (K_{W}) erfasst wird.

4. Verfahren nach Anspruch 3, **dadurch gekennzeichnet,**
**dass** der Gesamtleitwert (L_{G}(K_{W})) aus der Summe von Leitwerten (L(Zₙ)) brennraumspezifischer Flächenelemente (F_{Z})) ermittelt wird.

5. Verfahren nach einem der Ansprüche 1 bis 4, **dadurch gekennzeichnet, dass** das korrigierte lonisationssignal (l'_{S}) gemäß der Beziehung ${Iʹ}_{S} = {I}_{S} ⋅ {Lʹ}_{G}$ ermittelt wird, wobei I_{S} ein aktuell erfasstes lonisationssignal und L'_{G} der inverse Gesamtleitwert L_{G} des ionisierten Brenngases (A, F) ist.

6. Verfahren nach Anspruch 5, **dadurch gekennzeichnet,**
**dass** jeder brennraumspezifisch erfasste Werteverlauf (L_{Gn}, L'_{Gn}) als Korrekturfunktion hinterlegt wird.

7. Verfahren nach einem der Ansprüche 1 bis 6, **dadurch gekennzeichnet, dass** anhand eines aktuell erfassten Kurbelwinkels (K_{W}) ein hinterlegter brennraumspezifischer Werteverlauf (L_{Gn}, L'_{Gn}) ausgelesen und dieser mit dem aktuellen lonisationssignal (l_{S}) zu dessen Korrektur verrechnet wird.

8. Vorrichtung zur Bestimmung mindestens einer Verbrennungsgröße (λ) eines Verbrennungsvorgangs im Brennraum (2) eines Verbrennungsmotors (1) bei dynamischem Motorbetrieb, mit einer Auswerteschaltung (11), die aus einem während des Verbrennungsvorgangs im Brennraum (2) infolge einer lonisationsmessung (P, Uₘ, Iₘ) erzeugten lonisationssignal (I_{S}) eine Anzahl von Stellgrößen (Sₙ) zur Steuerung des Verbrennungsvorgangs generiert,
**gekennzeichnet durch**
ein Korrekturregister (K_{R}) mit einer Anzahl von die dynamische Änderung der Brennraumgeometrie (Zₙ) berücksichtigenden Werteverläufen (L_{Gn}, L'_{Gn}) und einen Verrechnungbaustein (VG) zur zeit- oder winkelsynchronen Verknüpfung eines aktuell erfassten Inonisationssignals (I_{S}) mit einem anhand eines aktuell erfassten Kurbelwinkel (K_{W}) aus dem Korrekturregister (KR) ausgelesenen brennraumspezifischen Werteverlauf (L'_{Gn}).

9. Vorrichtung nach Anspruch 8, **gekennzeichnet durch** einen dem Verrechnungsbaustein (VG) vorgeschalteten Funktionsbaustein (lO) zur Ermittlung des lonisationssignals (lₛ) aus einem während des Verbrennungsvorgangs infolge einer Prüfspannung (P) an einem Messwiderstand (Rₘ) zeitabhängig erfassten Spannungsverlaufs (Uₘ).

10. Vorrichtung nach Anspruch 8 oder 9, **gekennzeichnet durch** einen dem Verrechnungsbaustein (VG) nachgeschalteten Auswertebaustein (AW) zur Bestimmung brennraumspezifischer Verbrennungsgrößen (λ) aus einem im Verrechnungsbaustein (VG) ermittelten korrigierten lonisationssignal (I'_{S}).

## Claims

1. Procedure for determining at least one combustion characteristic *(*λ*)* of a combustion process in the combustion chamber (2) of a combustion engine (1) with dynamic engine operation, by the evaluation of an ionisation signal (lₛ) generated in the combustion chamber (2) during the combustion process by means of a test voltage (P), **characterised by** the fact, that the ionisation signal (Iₛ) is corrected by a value progression (L_{G}, L'_{G}) which takes into account the dynamic change in the combustion chamber geometry (F_{z}).

2. Procedure in accordance with Claim 1, **characterised by** the fact
that the value progression (L'_{G}) is determined as the inverse progression (L'_{G}) of a time- or angle-related conductance (L_{G}) of a combustion gas (A, F) ionised in the combustion chamber (2).

3. Procedure in accordance with Claim 2, **characterised by** the fact
that to determine the value progression (L'_{G}), the complete conductance (L_{G}(K_{W})) in relation to the crank angle (K_{w}) is measured.

4. Procedure in accordance with Claim 3, **characterised by** the fact
that the complete conductance (L_{G}(K_{W})) from the sum of conductances (L(Zₙ)) of specific combustion chamber area elements (F_{z}) is determined.

5. Procedure in accordance with Claims 1 to 4, **characterised by** the fact that the corrected ionisation signal (I'ₛ) is established in accordance with the relationship ${I}_{s} = {I}_{s} \cdot {Lʹ}_{G}$
in which Iₛ is the currently registered ionisation signal and L'_{G} the inverse total conductance L_{G} of the ionised combustion gas (A, F).

6. Procedure in accordance with Claim 5, **characterised by** the fact
that every specific combustion chamber value progression registered (L_{Gn}, L'_{Gn}) is saved as a correction function.

7. Procedure in accordance with Claims 1 to 6, **characterised by** the fact that by means of the currently registered crank angle (K_{w}) a saved specific combustion chamber value progression (L_{Gn}, L'_{Gn}) is read out, and the latter applied to the current ionisation signal (Iₛ) for its correction.

8. Device for determining at least one combustion characteristic (λ) of a combustion process in the combustion chamber (2) of a combustion engine (1) with dynamic engine, with an evaluation circuit (11), which from an ionisation signal (Iₛ) produced during the combustion process in the combustion chamber (2) as a result of an ionisation measurement (P, Uₘ, Iₘ), generates a number of setting levels (Sₙ) for the control of the combustion process, **characterised by** a correction register (K_{R}) with a number of value progressions (L_{Gn}, L'_{Gn}) taking into account the dynamic change in the combustion chamber geometry (Zₙ) and a calculation component (VG) for time- and angle-synchronous linking of a currently registered ionisation signal (Iₛ) with a specific combustion chamber value progression (L'_{Gn}) read out from the correction register (K_{R}) by means of a currently registered crank angle (K_{w}).

9. Device in accordance with Claim 8, **characterised by** a functional component (IO) wired in front of the calculation component (VG) for registering the ionisation signal (Iₛ) from a voltage progression (Uₘ) resulting from a test voltage (P) registered over time during the combustion process at a measuring resistance (Rₘ).

10. Device in accordance with Claim 8 or 9, **characterised by** an evaluation component (AW) wired after the calculation component (VG) for determination of specific combustion chamber combustion characteristics (λ) from an ionisation signal (I'ₛ) registered and corrected in the calculation component (VG).

## Revendications

1. Procédure de détermination d'une étendue de combustion (λ) au moins pour un processus de combustion dans la chambre de chauffe (2) d'un moteur à combustion interne (1) pendant la période de fonctionnement dynamique du moteur ; au cours de cette procédure, un signal d'ionisation (Iₛ) généré pendant la combustion dans la chauffe (2) suite à une tension d'essai (P) sera évalué, cette procédure est **caractérisée par** la correction du signal d'ionisation (lₛ) à l'aide d'une courbe de valeurs (L_{G}, L'_{G}) prenant en compte la modification dynamique de la géométrie de la chambre de chauffe (F_{Z}).

2. Procédure selon la revendication 1, **caractérisée par** la définition comme courbe des valeurs (L'_{G}) de la courbe inverse (L'_{G}) d'une valeur guide dépendante des angles ou de la durée d'un gaz de combustion (A, F) ionisé dans la chambre de chauffe.

3. Procédure selon la revendication 2, **caractérisée par le fait que**, pour définir la courbe des valeurs (L'_{G}), la valeur guide totale (L_{G}(K_{W})) est saisie suivant l'angle de vilebrequin (K_{W}).

4. Procédure selon la revendication 3, **caractérisée par le fait que** la valeur guide totale (L_{G}(K_{W})) est déterminée à partir de la somme des valeurs guide (L(Zₙ)) des éléments de surface (F_{z}) spécifiques à la chambre de chauffe.

5. Procédure selon l'une des revendications de 1 à 4, **caractérisée par le fait que** le signal d'ionisation corrigé (I'_{S}) est calculé selon la relation ${Iʹ}_{s} = {I}_{s} ⋅ {Lʹ}_{G}$ I_{S} étant le signal d'ionisation actuellement saisi et L'_{G} la valeur guide totale inverse L_{G} du gaz de combustion (A,F) ionisé.

6. Procédure selon la revendication 5 **caractérisée par** l'enregistrement comme fonction de correction de chaque courbe de valeurs saisie spécifique à la chambre de chauffe (L_{Gn}, L'_{Gn}).

7. Procédure selon l'une des revendications de 1 à 6, **caractérisée par le fait que** - à l'aide d'un angle de vilebrequin actuellement saisi (K_{w}), une courbe de valeurs (L_{gn,}L'_{Gn}) spécifique à la chambre de chauffe est lue et compensée avec le signal d'ionisation (Iₛ) afin d'opérer les rectifications nécessaires.

8. Dispositif de détermination d'une étendue de combustion (λ) au moins pour un processus de combustion dans la chambre de chauffe (2) d'un moteur à combustion interne (1) pendant la période de fonctionnement dynamique du moteur, avec un système d'activation de l'évaluation (11) qui génère un certain nombre de grandeurs de réglage (Sₙ) afin de contrôler la combustion et ceci à partir d'un signal d'ionisation (lₛ) généré pendant la combustion dans la chambre de chauffe (2) suite à des mesures de la ionisation (P, Uₘ, Iₘ) ; ce dispositif est **caractérisé par** un registre de correction (K_{R}) comprenant un certain nombre de courbes de valeurs (L_{Gn}, L'_{Gn}) qui tiennent compte de la modification dynamique de la géométrie de la chambre de chauffe (Zₙ) ; ce dispositif est également **caractérisé par** un module de compensation (VG) qui permet d'effectuer une lien synchrone pour les angles et la durée entre un signal d'ionisation entré actuellement (lₛ) et une courbe de valeurs (L'_{Gn}) spécifique à la chambre de chauffe lue à l'aide de l'angle de vilebrequin (K_{W}) dernièrement saisi depuis le registre de correction.

9. Dispositif selon la revendication 8, **caractérisé par** un module de fonction (IO) placé en amont du module de compensation (VG), le tout permettant de déterminer le signal d'ionisation (I_{S}) à partir d'une courbe de tension (Uₘ) variable selon la durée saisie au niveau d'une résistance de précision (Rₘ) pour une tension d'essai (P) pendant la combustion.

10. Dispositif selon les revendications 8 ou 9, **caractérisé par** un module d'évaluation (AW) placé après la module de compensation (VG) afin de mesurer des étendues de combustion (λ) spécifiques à la chambre de chauffe à partir d'un signal d'ionisation (I'ₛ) corrigé et déterminé dans le module de compensation (VG).
